# NEUE EUROPÄISCHE PATENTSCHRIFT

(11) **EP 0 388 998 B2**
(45) Veröffentlichungstag und Bekanntmachung des Hinweises auf die Entscheidung über den Einspruch: **17.01.2001**
(45) Hinweis auf die Patenterteilung: 17.01.1996
(21) Anmeldenummer: 90108937.5
(22) Anmeldetag: 20.06.1984
(51) Int. Cl.: G09F 3/02

(54) **Auf die Umfangsfläche eines Körpers einer Trockenbatterie aufgeklebtes, mehrschichtiges Etikett**
Adhesive multilayered label shrinkable onto the circumferential surface of an object especially a dry battery
Etiquette adhésive à plusieurs couches rétractable sur la surface circonférentielle d'un corps, spécialement d'une batterie sèche

(30) Priorität: 21.06.1983 DE 3322309
(43) Veröffentlichungstag der Anmeldung: 26.09.1990
(62) Teilanmeldung aus: 84107118.6
(73) Patentinhaber: Steinbeis IBL GmbH, 83098 Brannenburg (DE)
(72) Erfinder: Will, Rolf, D-83646 Bad Tölz (DE); Ast, Hans-Peter, D-83098 Brannenburg (DE)
(74) Vertreter: Liska, Horst, Dr.-Ing.

(56) Entgegenhaltungen:
- EP-A- 0 043 243
- GB-A- 2 103 008
- JP-A- 4 325 851
- JP-A- 36 313 338
- JP-A- 54 178 785
- JP-A- 56 150 545
- US-A- 2 595 963
- US-A- 4 190 168
- US-A- 4 287 274
- PATENT ABSTRACTS OF JAPAN Bd. 8, Nr. 247 (E-278)(1684) 13. November 1984 & JP-A-59 123 160

## Beschreibung

Die Erfindung betrifft ein auf die Umfangsfläche eines Körpers einer Trockenbatterie aufgeklebtes mehrschichtiges Etikett nach den Oberbegriffen der Ansprüche 1, 2, 3, 4 und 8.

Nach dem Prospekt der Firma Zweckform Werk GmbH, Anwendungs-Info, veröffentlicht im März 1983, sind Etiketten nach den Oberbegriffen der Ansprüche 1 bis 4 und 8 bekannt. Insbesondere ist es danach bekannt, auf die Umfangsfläche des Körpers einer Trokkenbatterie ein Etikett zu kleben, dessen Endbereiche jeweils um die Stirnflächen des Körpers geschrumpft sind.

Nach der US-A-4 287 274 ist ein Mehrschichtenaufbau für ein Etikett bekannt, das auf den Körper einer Trockenbatterie ausschließlich geklebt, nämlich durch Erhitzen geklebt, jedoch nicht zusätzlich geschrumpft wird, sondern zusammen mit einer Kartonhülse, auf der es sich befindet, auf die Stirnflächen des Körpers gebördelt wird. Das Etikett hat, ausgehend vom Körper der Trockenbatterie, folgenden Schichtaufbau:
- Klebstoff-Papier-Mineralschichte-Klebstoff-Plastikmaterial-metallische Schichte-Klebstoff-gefärbte Pigmente-Plastikmaterial
   oder
- Klebstoff-Papier-Mineralschichte-Klebstoff-Plastikmaterial
   oder
- Klebstoff-Papier-Mineralschichte-Klebstoff-Plastikmaterial-Klebstoff-Plastikmaterial.

Nach der US-A-4 190 168 ist als Flaschenumhüllung ein Schrumpfschlauch mit dem Schichtaufbau Kunststoffschichte-Klebstoff-Kunststoffschichte bekannt, der auf der Innenseite einer seiner Schichten mit einem Aufdruck versehen ist.

Aufgabe der Erfindung ist es, Haftetiketten nach den Oberbegriffen der Ansprüche 1, 2, 3, 4 und 8 anzugeben, die mit einem geschützten Aufdruck versehen und bei denen auch die unter dem Aufdruck befindlichen Schichten geschützt sind.

Lösungen dieser Aufgabe sind in den Ansprüchen 1, 2, 3, 4 und 8 angegeben. Danach übernimmt die Schutzfunktion die obere schrumpfbare Schicht aus in Umfangsrichtung des Körpers gereckter Kunftstoff-Folie. Diese Kunststoff-Folie kann nach Anspruch 1, 2, 3 und 4 zusätzlich zu einer unteren Schicht aus einer in Umfangsrichtung des Körpers gereckten Kunststoff-Folie vorgesehen sein und überdies nach Anspruch 3 zusätzlich zu einer mittleren Schicht aus in Umfangsrichtung des Körpers gereckter Kunststoff-Folie. Die untere Schicht kann aber gemäß Anspruch 8 auch aus Papier bestehen, wodurch das Etikett wesentlich verbilligt wird.

Jedenfalls ist wegen der Haftklebstoffschicht auf der Unterseite der unteren Schicht das Etikett ohne Schwierigkeit von einer Unterlage abzunehmen und auf den Körper zu kleben.

Um dem Körper von außen ein metallisches Aussehen zu geben, das einen guten Kontrast zu dem Aufdruck bildet, ist bevorzugt eine Aufdampfschicht nach den Ansprüchen 2, 3, 4 und 9 vorgesehen.

Einen besonders hohen Isolationsschutz erhält man bei Aufbringen der Aufdampfschicht auf die Unterseite der mittleren Schicht gemäß Anspruch 3 oder bei Aufbringen der Auf dampf schicht auf die Oberseite der unteren Schicht gemäß den Ansprüchen 2, 4 und 9.

Die Erfindung wird im folgenden an Ausführungsbeispielen unter Hinweis auf die beigefügten Zeichnungen erläutert:
- Fig. 1: zeigt eine erste Ausführungsform eines Haltetiketts im Querschnitt,
- Fig. 2: zeigt schematisch das an sich bekannte Aufbringen eines solchen Haftetiketts auf den Körper einer Trockenbatterie,
- Fig. 3: zeigt eine zweite Ausführungsform eines Haftetiketts im Querschnitt,
- Fig. 4: zeigt eine dritte Ausführungsform eines Haftetiketts im Querschnitt,
- Fig. 5: zeigt eine vierte Ausführungsform eines Haftetiketts im Querschnitt.

Das Haftetikett nach Fig. 1 befindet sich auf einer Unterlage 2, die mit einer klebstoffabweisenden Schicht 4, etwa aus Silicon, versehen ist. Auf der klebstoffabweisenden Schicht 4 befindet sich ablösbar ein unterseitig mit einer Haftklebstoffschicht 6 versehener Träger 8 aus Papier. Auf die Außenseite des Trägers 8 ist ein nur schematisch dargestellter Aufdruck 10 aufgebracht. Die mit dem Aufdruck 10 versehene Oberfläche ist von einer rückseitig mit einer Kaschierkleberschicht 12 versehenen Folie 14 aus gerecktem, schrumpfbarem Kunststoff abgedeckt. Diese Folie 14 steht an beiden Rändern 16, 18 über die unter ihr liegenden Schichten 6, 8, 10, 12 über. Das Etikett wird durch die Schichten 6, 8, 10, 12, 14 gebildet und vor dem Aufbringen auf einem Batteriekörper 20 (Fig. 2) von der Unterlage 2, 4 abgelöst. Die axialen Abmessungen des Batteriekörpers 20 stimmen mit den Abmessungen der Schichten 6, 8 10, 12 des Etiketts nach Fig 1 überein. Das Etikett wird nun so aufgebracht, daß die Folie 14 aus schrumpfbarem Kunststoff außen liegt und die Schicht 6 auf den Trockenbatteriekörper 20 geklebt wird. Ist das Etikett um den Körper 20 der Trockenbatterie rundum aufgeklebt, wird das Etikett und mit ihm der Körper 20 einer Wärmeeinwirkung ausgesetzt, die zur Folge hat, daß die Folie 14 schrumpft und sich dadurch die überstehenden Ränder 16, 18 fest an den Randbereich der Stirnflächen des Körpers 20 anlegen.

Das Etikett nach Fig. 3 ist ähnlich aufgebaut wie das nach Fig. 1, jedoch mit zusätzlichen Schichten versehen. Diejenigen Schichten, die denen nach Fig. 1 entsprechen, sind mit den gleichen Bezugsziffern versehen wie die entsprechenden Schichten in Fig. 1. Anders als bei der Ausführungsform nach Fig. 1 befindet sich der Aufdruck 10 nicht auf dem Träger 8. Vielmehr ist der Träger 8 mit einer Aufdampfschicht 22 versehen, die außen eine Primer-Schicht 24 für den Aufdruck 10 trägt. Die Aufdampfschicht gibt dem Körper von außen ein metallisches Aussehen und bildet einen guten Kontrast für den Aufdruck 10.

Für Fig. 4 gilt hinsichtlich der Bezugsziffern das gleiche wie für Fig. 3. In diesem Fall ist jedoch auf die Außenfläche des Trägers 8 eine Folienschicht 26 aufgebracht, die rückseitig mit der Aufdampfschicht 22 und einer auf deren Rückseite befindlichen Kaschierkleberschicht 28 versehen ist. Dieses Etikett nach Fig. 4 zeichnet sich durch besonders hohe Widerstandsfähigkeit und besonders hohe Isolationseigenschaften aus.

Bei der Ausführungsform nach Fig. 5 befindet sich auf dem Träger 8 aus Kunststoff, durch eine Primer-Schicht 30 vermittelt, eine aufgedampfte Schicht 32 und auf dieser, durch eine Kaschierklebeschicht 36 vermittelt, eine außen mit einem Aufdruck 10 versehene durchsichtige Kunststoffolie 34. Auf den Aufdruck 10 ist mittels einer Kaschierkleberschicht 12 eine durchsichtige Folie 14 aufgebracht. Die Folien 8, 34 und 14 sind - insbesondere gleichsinnig in Umfangsrichtung - gereckt. Im Fall der Fig. 5 hat die Folie 14,im Gegensatz zu den Ausführungsbeispielen nach den Fig. 1, 3 und 4, keinen Uberstand gegenüber den unter ihr liegenden Schichten.

## Patentansprüche

1. Auf die Umfangsfläche eines Körpers (20) einer Trockenbatterie aufgeklebtes, mehrschichtiges Etikett, dessen in Axialrichtung des Körpers (20) weisende Ränder auf die Stirnflächen des Körpers (20) geschrumpft sind,
**dadurch gekennzeichnet**
daß das Etikett folgenden Schichtaufbau aufweist:
a) eine untere Schicht (8) aus einer in Umfangsrichtung des Körpers (20) gereckten Kunststoff-Folie, auf deren Unterseite sich eine Haftklebsloffschicht (6) befindet, die auf die Umfangsfläche des
Körpers (20) geklebt ist und auf deren Oberseite sich ein Aufdruck (10) befindet.
b) eine obere Schrumpfbare Schicht (14) aus einer in Umfangsrichtung des Körpers (20) gereckten, durchsichtigen Kunststoff-Folie, deren Unterseite über eine Klebstoffschicht (12) auf der Oberseite der unteren Schicht (8) und dem Aufdruck (10) haftet.

2. Auf die Umfangsfläche eines Körpers (20) einer Trockenbatterie aufgeklebtes, mehrschichtiges Etikett, dessen in Axialrichtung des Körpers (20) weisende Ränder auf die Stirnflächen des Körpers (20) geschrumpft sind,
**dadurch gekennzeichnet,**
daß das Etikett folgenden Schichtaufbau aufweist:
a) eine untere Schicht (8) aus einer in Umfangsrichtung des Körpers (20) gereckten Kunststoff-Folie, auf deren Unterseite sich eine Haftklebstoffschicht (6) befindet, die auf die Umfangsfläche
des Körpers (20) geklebt ist und auf deren Oberseite sich eine Aufdampfschicht (22) aus einem Metall befindet,
b) einen Aufdruck (10) auf der Oberseite der Aufdampfschicht (22),
c) eine obere Schrumpfbare Schicht (14) aus einer in Umfangsrichtung des Körpers (20) gereckten, durchsichtigen Kunststoff-Folie, deren Unterseite über eine Klebstoffschicht (12) auf der Oberseite der Aufdampfschicht (22) und dem Aufdruck (10) haftet.

3. Auf die Umfangsfläche eines Körper (20) einer Trokkenbatterie aufgeklebtes, mehrschichtiges Etikett, dessen in Axialrichtung des Körpers (20) weisende Ränder auf die Stirnflächen des Körpers (20) geschrumpft sind,
**dadurch gekennzeichnet,**
daß das Etikett folgenden Schichtaufbau aufweist:
a) eine untere Schicht (8) aus einer in Umfangsrichtung des Körpers gereckten Kunststoff-Folie, auf deren Unterseite sich eine Haltklebstoffschicht (6) befindet, die auf die Umfangsfläche
des Körpers (20) geklebt ist,
b) eine mittlere Schicht (26) aus einer in Umfangsrichtung des Körpers (20) gereckten Kunststoff-Folie, auf deren Unterseite sich eine Aufdampfschicht (22) aus einem Metall befindet, die über eine Klebstoffschicht (28) auf der Oberseite der unteren Schicht (8) haftet und auf deren Oberseite sich ein Aufdruck (10) befindet,
c) eine obere schrumpfbare Schicht (14) aus einer in Umfangsrichtung des Körpers (20) gereckten, durchsichtigen Kunststoff-Folie, deren Unterseite über eine Klebstoffschicht (12) auf der Oberseite der mittleren Schicht und dem Aufdruck (10) haftet.

4. Auf die Umfangsfläche eines Körpers (20) einer Trockenbatterie aufgeklebtes, mehrschichtiges Etikett, dessen in Axialrichtung des Körpers (20) weisende Ränder auf die Stirnflächen des Körpers (20) geschrumpft sind,
**dadurch gekennzeichnet,**
daß das Etikett folgenden Schichtaufbau aufweist:
a) eine untere Schicht (8) aus einer in Umfangsrichtung des Körpers (20) gereckten Kunststoff-Folie, auf deren Unterseite sich eine Haftklebstoffschicht (6) befindet, die auf die Umfangsfläche des Körpers (20) geklebt ist und auf deren Oberseite sich eine Aufdampfschicht (32) aus einem Metall befindet.
b) eine mittlere Schicht aus einer in Umfangsrichtung des Körpers gereckten Kunststoff-Folie (34), deren Unterseite über eine Klebstoffschicht (36) auf der Aufdampfschicht (32) haftet und auf deren Oberseite sich ein Aufdruck (10) befindet,
c) eine obere schrumpfbare Schicht (14) aus einer in Umfangsrichtung des Körpers gereckten, durchsichtigen Kunststoff-Folie, deren Unterseite über eine Klebstoffschicht (12) auf der Oberseite der mittleren Schicht (34) und dem Aufdruck (10) haftet.

5. Etikett nach Anspruch 2,
**dadurch gekennzeichnet,**
daß sich zwischen der Aufdampfschicht (22) und dem Aufdruck (10) eine Primer-Schicht (24) befindet,

6. Etikett nach Anspruch 3,
**dadurch gekennzeichnet,**
daß sich zwischen der mittleren Schicht (26) und dem Aufdruck (10) eine Primer-Schicht (24) befindet.

7. Etikett nach Anspruch 4,
**dadurch gekennzeichnet**
daß sich zwischen der unteren Schicht (8) und der Aufdampfschicht (32) eine Primer-Schicht (30) befindet.

8. Auf die Umfangsfläche eines Körpers (20) einer Trockenbatterie aufgeklebtes, mehrschichtiges Etikett, **dadurch gekennzeichnet,**
daß das Etikett folgenden Schichtaufbau aufweist:
a) eine untere Schicht (8) aus Papier mit einer der Höhe des Körpers entsprechenden Breite, auf deren Unterseite sich eine Haftklebstoffschicht (6) befindet, die auf die Umfangsfläche des Körpers (20) geklebt ist und auf deren Oberfläche sich ein Aufdruck (10) befindet,
b) eine obere schrumpfbare Schicht aus einer in Umfangsrichtung des Körpers gereckten, durchsichtigen, auf die untere Schicht (8) mittels einer Klebstoffschicht (12) kaschierten, mit beiden Rändern (16,18) über die Stirnflächen des Körpers (20) überstehenden Kunststoff-Folie (14), deren in Axialrichtung des Körpers weisende Ränder auf die Stirnflächen des Körpers (20) geschrumpft sind.

9. Etikett nach Anspruch 8, dadurch gekennzeichnet, daß der Aufdruck (10) auf eine auf dem Papier befindliche Aufdampfschicht (22) aufgebracht ist.

10. Etikett nach Anspruch 9, dadurch gekennzeichnet, daß sich zwischen dem Aufdruck (10) und der Aufdampfschicht (22) eine Primer-Schicht (24) befindet.

## Claims

1. A laminated label to be applied adhesively to the circumferential surface of a body (20) of a dry battery, and of which the edges facing in the axial direction of the body (20) are shrunk on to the end faces of the body (20),
characterised in that the label has the following laminated structure:
a) a bottom layer (8) of a plastics film which is stretched in the circumferential direction of the body (20) and on the underside of which is disposed a layer (6) of contact adhesive which is adhered to the circumferential surface of the body (20) and on the upper side of which an imprint (10) is provided;
b) a top shrinkable layer (14) of a transparent plastics film which is stretched in the circumferential direction of the body (20) and the underside of which adheres via a layer (12) of adhesive to the upper side of the bottom layer (8) and to the imprint (10).

2. A laminated label to be applied adhesively to the circumferential surface of a body (20) of a dry battery, and of which the edges facing in the axial direction of the body (20) are shrunk on to the end faces of the body (20),
characterised in that the label has the following laminated structure:
a) a bottom layer (8) of a plastics film which is stretched in the circumferential direction of the body (20) and on the underside of which is disposed a layer (6) of contact adhesive which is adhered to the circumferential surface of the body (20) and on the upper side of which is disposed a layer (22) of metal applied by vapour-deposition;
b) an imprint on the upper side of the vapour-deposited layer (22);
c) a top shrinkable layer (14) of a transparent plastics film which is stretched in the circumferential direction of the body (20) and the underside of which adheres via a layer (12) of adhesive to the upper side of the vapour-deposited layer (22) and to the imprint (10).

3. A laminated label to be applied adhesively to the circumferential surface of a body (20) of a dry battery, and of which the edges facing in the axial direction of the body (20) are shrunk on to the end faces of the body (20),
characterised in that the label has the following laminated structure:
a) a bottom layer (8) of a plastics film which is stretched in the circumferential direction of the body and on the underside of which is disposed a layer (6) of contact adhesive which is adhered to the circumferential surface of the body (20);
b) a middle layer (26) of a plastics film which is stretched in the circumferential direction of the body (20) and on the underside of which is disposed a vapour-deposited layer (22) of a metal, which adheres via a layer (28) of adhesive to the upper side of the bottom layer (8) and on the upper side of which is disposed an imprint (10);
c) a top shrinkable layer (14) of a transparent plastics film which is stretched in the circumferential direction of the body (20) and the underside of which adheres via a layer (12) of adhesive to the upper side of the middle layer and to the imprint (10).

4. A laminated label to be applied adhesively to the circumferential surface of a body (20) of a dry battery, and of which the edges facing in the axial direction of the body (20) are shrunk on to the end faces of the body (20),
characterised in that the label has the following laminated structure:
a) a bottom layer (8) of a plastics film which is stretched in the circumferential direction of the body (20) and on the underside of which is disposed a layer (6) of contact adhesive which is adhered to the circumferential surface of the body (20) and on the upper side of which is disposed a vapour-deposited layer (32) of a metal;
b) a middle layer (26) of a plastics film (34) which is stretched in the circumferential direction of the body and the underside of which adheres via a layer (36) of adhesive to the vapour-deposited layer (32) and on the upper side of which is disposed an imprint (10);
c) a top shrinkable layer (14) of a transparent plastics film which is stretched in the circumferential direction of the body and the underside of which adheres via a layer (12) of adhesive to the upper side of the middle layer (34) and to the imprint (10).

5. A label according to Claim 2, characterised in that a primer layer (24) is disposed between the vapour-deposited layer (22) and the imprint (10).

6. A label according to Claim 3, characterised in that a primer layer (24) is disposed between the middle layer (26) and the imprint (10).

7. A label according to Claim 4, characterised in that a primer layer (30) is disposed between the bottom layer (8) and the vapour-deposited layer (32).

8. A laminated label to be applied adhesively to the circumferential surface of a body (20) of a dry battery, characterised in that the label has the following laminated structure:
a) a bottom layer (8) of paper, the width of which corresponds to the height of the body and on the underside of which is disposed a layer (6) of contact adhesive which is adhered to the circumferential surface of the body (20) and on the upper side of which an imprint (10) is provided;
b) a top shrinkable layer (14) of a transparent plastics film which is stretched in the circumferential direction of the body and lined on the bottom layer (8) by means of a layer (12) of adhesive, said film projecting at both edges (16, 18) over the end faces of the body (20) and its edges facing in the axial direction of the body being shrunk on to the end faces of the body (20).

9. A label according to Claim 8, characterised in that the imprint (10) is applied to a vapour-deposited layer (22) provided on the paper.

10. A label according to Claim 9, characterised in that a primer layer (24) is disposed between the imprint (10) and the vapour-deposited layer (22).

## Revendications

1. Etiquette adhésive à plusieurs couches rétractables sur la surface circonférentielle d'un corps (20), spécialement d'une batterie sèche,
dont les bords dirigés dans la direction axiale du corps (20) sont rétractés sur les faces frontales du corps (20),
caractérisée en ce que l'étiquette présente la structure de couches suivante :
a) une couche inférieure (8) constituée par une feuille de matière plastique étirée dans la direction circonférentielle du corps (20), sur le dessous de laquelle se trouve une couche autocollante (6), qui est collée sur la face circonférentielle du corps (20) et sur le dessus de laquelle se trouve une partie d'impression (10),
b) une couche rétractable supérieure (14) constituée par une feuille en matière synthétique transparente étirée dans la direction circonférentielle du corps (20), dont le dessous est collé sur le dessus de la couche inférieure (8) et sur la partie d'impression (10) par l'intermédiaire de la couche adhésive (12).

2. Etiquette adhésive à plusieurs couches rétractables sur la surface circonférentielle d'un corps (20), spécialement d'une batterie sèche,
dont les bords dirigés dans la direction axiale du corps (20) sont rétractés sur les faces frontales du corps (20),
caractérisée en ce que l'étiquette présente la structure de couches suivante :
a) une couche inférieure (8) réalisée à partir d'une feuille de matière synthétique étirée dans la direction circonférentielle du corps (20), sur le dessous de laquelle se trouve une couche autocollante (6), qui est collée sur la face circonférentielle du corps (20) et sur le dessus de laquelle se situe une couche de métallisation (22) en métal,
b) une couche d'impression (10) sur le dessus de la couche de métallisation (22),
c) une couche rétractable supérieure (14) réalisée à partir d'une feuille de matière synthétique transparente, étirée dans la direction circonférentielle du corps (20), dont le dessous adhère par l'intermédiaire d'une couche collante (12) sur le dessus de la couche de métallisation (22) et sur la partie d'impression (10).

3. Etiquette adhésive à plusieurs couches rétractables sur la surface circonférentielle d'un corps (20), spécialement d'une batterie sèche,
dont les bords dirigés dans la direction axiale du corps (20) sont rétractés sur les faces frontales du corps (20),
caractérisée en ce que l'étiquette présente la structure de couches suivante :
a) une couche inférieure (8) réalisée à partir d'une feuille de matière synthétique étirée dans la direction circonférentielle du corps, sur le dessous de laquelle se trouve une couche autocollante (6), qui est collée sur la face circonférentielle du corps (20),
b) une couche médiane (26) réalisée à partir d'une feuille de matière synthétique étirée dans la direction circonférentielle du corps (20), sur le dessous de laquelle se trouve une couche de métallisation (22) réalisée à partir d'un métal, qui adhère sur une couche collante (28) sur le dessus de la couche inférieure (8) et sur le dessus de laquelle se trouve une partie d'impression (10),
c) une couche rétractable supérieure (14) réalisée à partir d'une feuille de matière synthétique transparente, étirée dans la direction circonférentielle du corps (20), dont le dessous adhère par l'intermédiaire d'une couche collante (12) sur le dessus de la couche médiane et sur la partie d'impression (10).

4. Etiquette adhésive à plusieurs couches rétractables sur la surface circonférentielle d'un corps (20), spécialement d'une batterie sèche,
dont les bords dirigés dans la direction axiale du corps (20) sont rétractés sur les faces frontales du corps (20),
caractérisée en ce que l'étiquette présente la structure de couches suivante :
a) une couche inférieure (8) réalisée à partir d'une feuille de matière synthétique étirée dans la direction circonférentielle du corps (20), sur le dessous de laquelle se trouve une couche autocollante (6), qui est collée sur la face circonférentielle du corps (20) et sur le dessus de laquelle se trouve une couche de métallisation (32) en métal,
b) une couche médiane réalisée à partir d'une feuille de matière synthétique (34) étirée dans la direction circonférentielle du corps, dont le dessous adhère par l'intermédiaire d'une couche autocollante (36) sur la couche de métallisation (32) et sur le dessus de laquelle se trouve une partie d'impression (10),
c) une couche rétractable supérieure (14) réalisée à partir d'une feuille de matière synthétique transparente, étirée dans la direction circonférentielle du corps, dont le dessous adhère par l'intermédiaire d'une couche autocollante (12) sur le dessus de la couche médiane (34) et sur la partie d'impression (10).

5. Etiquette selon la revendication 2,
caractérisée en ce qu'une couche de fond (24) se trouve entre la couche de métallisation (22) et la partie d'impression (10).

6. Etiquette selon la revendication 3,
caractérisée en ce qu'une couche de fond (24) se trouve entre la couche médiane (26) et la partie d'impression (10).

7. Etiquette selon la revendication 4,
caractérisée en ce qu'une couche de fond (30) se trouve entre la couche inférieure (8) et la couche de métallisation (32).

8. Etiquette adhésive à plusieurs couches rétractables sur la surface circonférentielle d'un corps, spécialement d'une batterie sèche,
caractérisée en ce que l'étiquette présente la structure de couches suivante :
a) une couche inférieure (8) en papier avec une largeur correspondant à la hauteur du corps, sur le dessous de laquelle se trouve une couche autocollante (6), qui est collée sur la face circonférentielle du corps (20) et sur la surface de laquelle se trouve une partie d'impression (10),
b) une couche supérieure rétractable réalisée à partir d'une feuille de matière synthétique (14) transparente étirée dans la direction circonférentielle du corps, doublée sur la couche inférieure (8) au moyen d'une couche collante (12), dépassant par les deux bords (16, 18) sur la face frontale du corps (20), dont les bords dirigés dans la direction axiale du corps sont rétractés sur les faces frontales du corps (20).

9. Etiquette selon la revendication 8, caractérisée en ce que la partie d'impression (10) est appliquée sur une couche de métallisation (22) se trouvant sur le papier.

10. Etiquette selon la revendication 9, caractérisée en ce qu'entre la partie d'impression (10) et la couche de métallisation (22) se trouve une couche de fond (24).
